# EUROPÄISCHE PATENTSCHRIFT

(11) **EP 2 322 437 B1**
(45) Veröffentlichungstag und Bekanntmachung des Hinweises auf die Patenterteilung: **11.01.2017**
(21) Anmeldenummer: 10014588.7
(22) Anmeldetag: 13.11.2010
(51) Int. Cl.: B65D 1/22, B65D 1/42, B65D 21/02, B65D 25/10, B65D 1/46

(54) **Lager- und Transportbehälter, hergestellt aus Kunststoff**
Plastic storage and transport container
Récipient de stockage et de transport en plastique

(30) Priorität: 17.11.2009 DE 102009053353
(43) Veröffentlichungstag der Anmeldung: 18.05.2011
(73) Patentinhaber: Fritz Schäfer GmbH, 57290 Neunkirchen (DE)
(72) Erfinder: Hirz, Diethelm, 57290 Neunkirchen (DE)
(74) Vertreter: Grosse, Wolf-Dietrich Rüdiger

(56) Entgegenhaltungen:
- EP-A1- 0 376 043
- DE-A1- 2 502 813
- US-A- 4 418 829
- US-A- 5 344 022

## Beschreibung

Die Erfindung betrifft einen Lager- und Transportbehälter, hergestellt aus Kunststoff, der entnahmeseitig mit einem Oberrand und bodenseitig mit einem Stapelrand versehen ist, wobei der Oberrand als nach oben hin offenes Profil ausgebildet ist, wie durch die EP 0 376 043 A1, auf die der Oberbegriff des Anspruchs 1 basiert, oder US 4.418.829 A bekannt geworden.

Bei einem aus der DE 25 02 813 A1 bekannten Behälter ist der Oberrand der Wände als Wulst mit einer darin eingearbeiteten bzw. -geschnittenen Rille ausgebildet. Hierbei weist die in der durch eine Materialanhäufung erreichten Wulst eingeschnittene Wand eine schräg nach oben und außen verlaufende Rillen-Seitenendlippe auf. Der Stapelrand dieses Behälters besteht aus einem umlaufenden, an den Ecken und in der Mitte des Behälters unterbrochenem Steg. Beim Aufeinanderstapeln von Behälter taucht ein oberer Behälter mit seinem Steg in die Rille eines unteren Behälters ein.

Um das Ziel einer hohen Behälter-Steifigkeit bei günstiger spritzgießtechnischer Herstellung und guter Lauffähigkeit auf den verschiedensten, bekannten Förderstrecken zu erreichen, sind zahlreiche Behälter-Bauweisen verwirklicht worden. Solche aus einem Boden und vier Wänden, in der Regel zwei Stirn- und zwei Längswände, bestehenden Behälter kommen zur Einlagerung und zum Transport vielfältigster Produkte zum Einsatz, wie im Bereich der Automobilindustrie zur Aufnahme von Werkstückträgern, Tiefziehteilen oder dergleichen. Eine flexible, an den jeweiligen Produktabmessungen orientierte Aufnahme wird hierbei durch an den Innenseiten der Behälterwände vorgesehenen Rasterungen ermöglicht.

Die häufig großen und schweren Produkte setzen entsprechend bemessene Behälter voraus, die ein Grundmaß vom beispielsweise 600 x 500 mm bis sogar 1000 x 600 mm aufweisen können. Abgesehen von der Voraussetzung, dass sich die Behälter auf automatischen Förderbändern oder auf Rollen- und Röllchenbahnen bewegen lassen müssen und die Produkte mit Hilfe von Robotern gehandhabt werden müssen, ist insbesondere bei großen Behältern mit schwerer Beladung die Stabilität äußerst problematisch. Bei in der betrieblichen Praxis bekannten Behältern, die an den Außenseiten ihrer Wände mit einer Struktur aus sich kreuzenden vertikalen und horizontalen Rippen ausgebildet sind und bei denen ein flacher Oberrand von vertikalen Rippen abgestützt wird, hat sich herausgestellt, dass unter der Belastung unvermeidlich Behälterschäden entstehen.

Aufgrund der Oberrandstruktur haben die automatischen Greifinstrumente, wie Hubzeuge oder sonstige Spezial-Greifsysteme, die von oben bzw. von der Seite her angreifen, nur wenig Fläche zum Unterhaken bzw. Greifen. Dies wird weiterhin dadurch erschwert, dass sich der Behälter vom Oberrand her verformen und/oder sogar ausreißen kann bzw. an den Behälterwänden bedingt durch die geringe Verwindungssteifigkeit nach innen verzogen wird. Ein optimales Entnehmen des Inhaltsgutes, welche nah an den Wandbereichen liegt, durch einen automatischen Greifer bzw. Roboter würde außerordentlich erschwert, da der Greifer/Roboter gegen die nach innen verzogenen Behälterwände stoßen würde. Zusätzlich zu der Erschwernis beim Produkt-Handling kann auch das Greifmittel selbst beschädigt werden.

Wenn das Greifmittel nicht wie vorgesehen auf die Produkte zugreifen kann, treten an den automatischen Anlagen Störungen auf, wodurch sich die Abläufe verzögern und die Gesamtproduktivität verringert. Die Behälterstabilität könnte zwar durch eine größere Materialdicke verbessert werden, jedoch würde das nicht nur zusätzliches Material und höhere Herstellkosten mit sich bringen, sondern auch zu einem höheren Gesamtgewicht des Behälters führen.

Der Erfindung liegt daher die Aufgabe zugrunde, einen gattungsgemäßen Behälter ohne die genannten Nachteile zu schaffen, der insbesondere trotz kostengünstiger Herstellung eine auch für den Transport und das Handling schwerer Produkte ausreichend große Stabilität bietet und sowie insgesamt verbesserte Eigenschaften mit sich bringt.

Diese Aufgabe wird erfindungsgemäß durch die im kennzeichnenden Teil des unabhängigen Anspruchs 1 angegebenen Merkmale gelöst. Durch diese Profilgebung, bei der die oberen Enden der Behälterwände somit gleich auch einen Teil des Oberrandes bilden, erhält der Oberrand und damit der gesamte Behälter deutlich mehr Stabilität und Steifigkeit, wobei eine Verformung des Oberrandes aufgrund der insbesondere im Tragezustand des Behälters wirkenden, lastbedingten Kräfte vermieden werden kann. Das automatische Handling wird damit nicht beeinträchtigt, denn Greifmittel, ein Krangeschirr oder dergleichen können den Behälter und die Produkte unbeeinträchtigt erfassen. Durch das gegensinnig offene Profil des Stapelrandes wird im Zusammenspiel mit dem Oberrand eine solche Stabilität und Steifigkeit erreicht, dass zusätzliche horizontale Rippen entfallen können, die einen gleichmäßigen Weitertransport verhindern.

Der erfindungsgemäß nach oben geöffnete Oberrand ermöglicht es in vorteilhafter Weise, dass sich im Profilgrund des Oberrandes Wasserablauflöcher vorsehen lassen und dort auch sogleich Hubschächte ausgebildet werden können. Der nach außen gewährleistete Wasserablauf schließt aus, dass sich Regenwasser und Schmutz ansammeln kann.

Die Stabilität und Steifigkeit des Behälters lässt sich dadurch unterstützen, dass der Oberrand durch sein Öffnungsmaß überbrückende Wand-/Rippenelemente kammerartig unterteilt ist.

Nach einer bevorzugten Ausführung der Erfindung lassen sich in das Profil des Oberrandes bündig mit diesem abschließend Füllleisten einstecken, vorzugsweise dort mit Verrastung anordnen. Alternativ dazu können die Füllleisten erfindungsgemäß auch der Gestalt ausgebildet sein, dass sie nach dem Einstecken und Verrasten im Oberrand flächig auf diesem aufliegen und ihn in seiner gesamten Breite überdecken. Die Füllleisten, zweckmäßig ebenfalls Kunststoffprofile, die sich in einfacher Weise mit Hilfe des Rastmittels in den Oberrand einclipsen lassen, führen zu einer weiteren Erhöhung der Stabilität des Oberrandes bzw. Behälters. Sie lassen sich über den gesamten Oberrahmen verteilt anordnen, aber ganz gezielt auch eine Ecke überbrückend einsetzen, d. h. von einer bestimmten Stelle in der Stirnseite beginnend über die Ecke bis zu einer bestimmten Stelle der benachbarten Längswand. In diesem Fall wären die Eckbereiche des Oberrandes, die immer sehr großen Kräften standhalten müssen, vorrangig verstärkt, was die seitliche Verwindungssteifigkeit deutlich verbessert.

Weitere Merkmale und Einzelheiten der Erfindung ergeben sich aus den Ansprüchen und der nachfolgenden Beschreibung von in den Zeichnungen dargestellten Ausführungsbeispielen der Erfindung. Es zeigen:
- Fig. 1: eine perspektivische Gesamt-Draufsicht eines Behälters, der einen nach oben offenen Oberrand und einen schürzenartigen, nach unten offenen Stapelrand (vgl. Fig. 5) aufweist;
- Fig. 2: den Behälter nach Fig. 1 in einer perspektivischen Teilansicht von oben;
- Fig. 3: eine perspektivische Teilansicht auf einen Eckbereich des Behälters nach Fig. 1, von der Außenseite her gesehen;
- Fig. 4: eine perspektivische Teilansicht des Behälters nach Fig. 1 als Querschnitt durch eine Längswand im Bereich des U-förmigen Oberrandes;
- Fig. 5: eine perspektivische Teilansicht des Behälters nach Fig. 1 als Querschnitt durch eine gesamte Längswand, d.h. vom Oberrand bis zum Stapelrand;
- Fig. 6: eine perspektivische Gesamt-Draufsicht eines Behälters wie in Fig. 1 dargestellt, demgegenüber mit in den Oberrand eingesetzten, als Farbkenner ausgebildeten Füllleisten;
- Fig. 7: in einer perspektivischen Gesamtansicht zwei mit Füllleisten bestückte, übereinander gestapelte Behälter;
- Fig. 8: in einer perspektivischen Ansicht als Einzelheit des Behälterstapels nach Fig. 7 einen Querschnitt des mit seinem Stapelrand den Oberrand des unteren Behälters übergreifenden oberen Behälters;
- Fig. 9: in einer perspektivischen Ansicht als Einzelheit eine in einen Eckbereich des Behälters einsetzbare Füllleiste; und
- Fig. 10: eine perspektivische Teilansicht des Behälters nach Fig. 1 als Querschnitt durch eine Längswand mit dem U-förmigen Oberrand und in den Oberrand eingesteckten Füllleisten, die gegenüber den Füllleisten gemäß Fig. 6 den Oberrand vollständig überdecken.

Ein in Fig. 1 dargestellter, einstückig durch Spritzgießen aus Kunststoff hergestellter, im Ausführungsbeispiel rechteckiger Behälter 1, besteht aus einem Boden 2 sowie zwei Stirnwänden 3 und zwei Längswänden 4. Außerdem ist er mit einem nach oben hin offenen, U-förmigen Oberrand 5 und einem schürzenartigen, nach unten hin offenen, ebenfalls einen U-förmigen Querschnitt aufweisenden Stapelrand 6 (vgl. die Fig. 5 und 8) ausgebildet. An den Innenseiten der Behälterwände 3, 4 vorgesehene Rasterungen 7 ermöglichen es, nicht dargestellte Werkzeugträger oder Tiefziehteile oder dergleichen flexibel aufzunehmen.

Wie näher aus den Fig. 4 und 5 zu entnehmen ist, sind sowohl der Oberrand 5 als auch der Stapelrand 6 einseitig nach außen vorkragend vorgesehen, wobei obere bzw. untere Endabschnitte 5 a bzw. 6 a der Behälterwände 3, 4 sogleich einen Innenflansch des Oberrandes 5 bzw. des Stapelrandes 6 bereitstellen. Der Oberrand 5 wird durch den Steg 5 b sowie den parallel zu den Außenseiten der Behälterwände 3, 4 verlaufenden Außenflansch 5 c und der Stapelrand 6 wird durch den Steg 6 b sowie der ebenfalls parallel zu den Außenseiten der Behälterwände 3, 4 verlaufenden Außenschürze 6 c ergänzt. An den Außenseiten der Behälterwände 3, 4 sind keine horizontalen Rippen angeordnet, vielmehr erstrecken sich lediglich Vertikalrippen 8 vom Stapelrand 6 zum Oberrand 5, dort jeweils angebunden an deren Stege 5 b bzw. 6 b.

Der Oberrand 5 wird durch Wand- bzw. Rippenelemente 9 kammerartig unterteilt und ist mit Hubschächten 10 sowie in seinem Profilgrund, d. h. in den Stegen 5 b angeordneten Wasserablauflöchern 11 versehen (vgl. die Fig. 2 bis 4). Weiterhin sind an seinem Innenflansch 5 a verteilt angeordnete Rastmittel 12 und in seinem Außenflansch 5 c verteilt angeordnete Durchbrechungen bzw. Einrastöffnungen 13 wie ebenfalls Rastnuten 14 (vgl. die Fig. 3, 4) vorgesehen.

Beim Übereinanderstapeln von Behältern 1 wird der obere Behälter 1 b mit seinem Stapelrand 6 über den Oberrand 5 des unteren Behälters 1 a gestülpt, wobei die Außenschürze 6 c des Stapelrandes 6 den Außenflansch 5 c des Oberrandes 5 etwas übergreift (vgl. die Fig. 7, 8).

Die Fig. 7 und 8 zeigen Behälterstapel, bei denen in Fig. 6 dargestelle Behälter 1 mit in das U-Profil des Oberrandes 5 eingesteckten und darin mit dessen Rastmitteln 12 bzw. Durchbrechungen 13 und Rastnuten 14 verrasteten Füllleisten 15 a bzw. 15 b übereinander gestapelt sind. Eine im Eckbereich des Oberrandes 5 einrastbare Eckfüllleiste 15 b ist als Einzelheit in Fig. 9 dargestellt. Sie weist zu dem Rastmittel 12 komplementäre Gegenrastmittel 16 wie auch zum Eingriff in die Rastnuten 14 bzw. in die Durchbrechungen 13 angepaßte Gegenrasten 17 bzw. 18 auf, wobei der halbkreisförmige Rastkopf 18 mit Erkennbarkeit von außen, auch in der Stapellage (vgl. Fig. 7), in die entsprechend konturierten Durchbrechungen bzw. Einrastöffnungen 13 eintaucht.

Eine weitere Ausführungsform einer Füllleiste 19 ist in Fig. 10 dargestellt, die gegenüber den Füllleisten 15a bzw. 15b nach dem Einstecken in das U-Profil des Oberrandes 5 flächig auf dem Innenflansch 5a und dem Außenflansch 5c aufliegt und somit den Oberrand 5 in seiner gesamten Breite überdeckt. Auch die Füllleisten 19 weisen zum Verrasten mit dem Rastmittel 12 des Behälters 1 komplementäre Gegenrastmittel 20 und zum Eingriff in die Rastnuten 14 hier nicht dargestellte Gegenrastmittel sowie an die Durchbrechungen 13 angepasste halbkreisförmige Rastköpfe 21, ebenfalls mit Erkennung von außen, auf.

Die Füllleisten 15 a, 15 b und 19 eignen sich daher in hervorragender Weise als Farbkennermittel zur sofortigen Identifizierung des Inhaltsguts von außen, wobei die nach Fig. 10 bis zum Außenflansch 5c des Oberrandes 5 reichenden und den Oberrand 5 in seiner gesamten Breite überdeckenden Füllleisten 19 beim Aufeinanderstapeln von Behältern 1 eine glatte, flächige Auflage bereitstellen und zudem die Tragfähigkeit verbessern.

### Bezugszeichenliste

- 1; 1 a, 1 b: Behälter / Lager- und Transportbehälter
- 2: Boden
- 3: Stirnwand / Behälterwand
- 4: Längswand / Behälterwand
- 5: U-förmiger Oberrand
- 5 a: Wandendabschnitt / Innenflansch
- 5 b: Steg
- 5 c: Außenflansch
- 6: Stapelrand
- 6 a: Wandendabschnitt / Innenflansch
- 6 b: Steg
- 6 c: Außenschürze
- 7: Rasterung
- 8: Vertikalrippe
- 9: Wand- / Rippenelement
- 10: Hubschacht
- 11: Wasserablaufloch
- 12: Rastmittel
- 13: Durchbrechung / Einrastöffnung
- 14: Rastnut
- 15 a: Füllleiste
- 15 b: Eckfüllleiste
- 16: Gegenrastmittel
- 17: Gegenrast
- 18: Gegenrast / halbkreisförmiger Rastkopf
- 19: Füllleisten
- 20: Gegenrastmittel
- 21: halbkreisförmiger Rastkopf

## Patentansprüche

1. Lager- und Transportbehälter (1; 1 a; 1 b), hergestellt aus Kunststoff, der entnahmeseitig mit einem Oberrand (5) und bodenseitig mit einem Stapelrand (6) versehen ist, wobei der Oberrand (5) als nach oben hin offenes Profil ausgebildet ist,
**dadurch gekennzeichnet,**
**dass** der Oberrand (5) an den Behälterwänden (3, 4) einseitig nach außen vorkragend vorgesehen ist, wobei die oberen Enden der Behälterwände gleichzeitig einen Innenflansch (5 a) des Oberrandes (5) bilden und der Außenflansch (5 c) des Oberrandes (5) parallel zu den Außenseiten der Behälterwände (3, 4) verläuft, und dass der Stapelrand (6) als ein nach unten hin offenes Profil ausgebildet ist, das einseitig nach außen vorkragend vorgesehen ist, wobei die unteren Endabschnitte der Behälterwände (3, 4) sogleich einen Innenflansch (6a) des Stapelrandes (6) bilden und eine Außenschürze (6c) des Stapelrandes (6) parallel zu den Außenseiten der Behälterwände (3, 4) verläuft.

2. Behälter nach Anspruch 1,
**gekennzeichnet durch**
einen U-förmigen Oberrand (5).

3. Behälter nach einem der Ansprüche 1 oder 2,
**dadurch gekennzeichnet,**
**dass** der Oberrand (5) durch sein Öffnungsmaß überbrückende Wand-/Rippenelemente (9) kammerartig unterteilt ist.

4. Behälter nach einem der Ansprüche 1 bis 3,
**gekennzeichnet durch**
in das Profil des Oberrandes (5) bündig mit diesem abschließend eingesteckte Füllleisten (15 a, 15 b).

5. Behälter nach einem der Ansprüche 1 bis 4,
**gekennzeichnet durch**
in das Profil des Oberrandes (5) eingesteckte Füllleisten (19), die flächig den Oberrand (5) in seiner gesamten Breite überdecken.

6. Behälter nach Anspruch 4 oder 5,
**dadurch gekennzeichnet,**
**dass** die Füllleisten (15 a, 15 b, 19) mit Verrastung im Oberrand (5) angeordnet sind.

7. Behälter nach einem der Ansprüche 4 bis 6,
**dadurch gekennzeichnet,**
**dass** zumindest ein Rastmittel (18, 21) der Füllleiste (15 a, 15 b, 19) in eine nach außen durchgehende Rastöffnung (13) des Oberrandes (5) eingreift.

## Claims

1. A storage and transport container (1; 1a, 1b), fabricated out of plastic, whose removal side is provided with an upper edge (5) and whose bottom side is provided with a stacking edge (6), wherein the upper edge (5) is designed as an upwardly open profile,
**characterized in that**
the upper edge (5) provided on the container walls (3, 4) unilaterally protrudes outwardly, wherein the upper ends of the container walls simultaneously form an inner flange (5 a) of the upper edge (5), and the outer flange (5 c) of the upper edge (5) runs parallel to the exterior sides of the container walls (3, 4), and that the stacking edge (6) is designed as a downwardly open profile, which is provided so as to unilaterally protrude outwardly, wherein the lower end sections of the container walls (3, 4) at once form an inner flange (6a) of the stacking edge (6), and an outer skirt (6c) of the stacking edge (6) runs parallel to the exterior sides of the container walls (3, 4).

2. The container according to claim 1,
**characterized by**
a U-shaped upper edge (5).

3. The container according to one of claims 1 or 2,
**characterized in that**
the upper edge (5) is divided into chambers by its wall/rib elements (9), which span its opening dimensions.

4. The container according to one of claims 1 to 3,
**characterized by**
filler strips (15a, 15 b) inserted into the profile of the upper edge (5) so as end flush with the latter.

5. The container according to one of claims 1 to 4, **characterized by**
filler strips (19) inserted into the profile of the upper edge (5), which flatly cover the entire width of the upper edge (5).

6. The container according to claim 4 or 5,
**characterized in that**
the filler strips (15 a, 15b, 19) are latched in the upper edge (5).

7. The container according to one of claims 4 to 6, **characterized in that**
at least one latching means (18, 21) of the filler strip (15 a, 15 b, 19) engages into an outwardly continuous latching opening (13) of the upper edge (5).

## Revendications

1. Conteneur (1 ; 1 a; 1 b) de transport et de stockage, fabriqué en matière plastique, qui du côté de retrait est muni d'un bord supérieur (5) et du côté du fond inférieur, est muni d'un bord d'empilage (6), le bord supérieur (5) étant conçu sous la forme d'un profilé ouvert sur le dessus,
**caractérisé en ce que**
le bord supérieur (5) est prévu sur les parois (3, 4) du conteneur en débordant unilatéralement vers l'extérieur, les extrémités supérieures des parois de conteneur formant simultanément une bride intérieure (5 a) du bord supérieur (5) et la bride extérieure (5 c) du bord supérieur (5) s'étendant à la parallèle des faces extérieures des parois (3, 4) du conteneur et **en ce que** le bord d'empilage (6) est conçu sous la forme d'un profilé ouvert sur le dessous qui est prévu en débordant unilatéralement vers l'extérieur, les sections d'extrémité inférieure des parois de conteneur (3, 4) formant également une bride intérieure (6a) du bord d'empilage (6) et un tablier extérieur (6c) du bord d'empilage (6) s'étendant à la parallèle des bords extérieurs des parois (3, 4) du conteneur.

2. Conteneur selon la revendication 1,
caractérisé en ce par un bord supérieur (5) en forme de U.

3. Conteneur selon l'une quelconque des revendications 1 ou 2,
**caractérisé en ce que** sur sa dimension d'ouverture, le bord supérieur (5) est divisé à la manière de compartiments par des éléments de paroi/éléments de nervures (9) chevauchant.

4. Conteneur selon l'une quelconque des revendications 1 à 3,
**caractérisé par**
des baguettes (15 a, 15 b) de remplissage insérées dans le profilé du bord supérieur (5), en se terminant à fleur de celui-ci.

5. Conteneur selon l'une quelconque des revendications 1 à 4,
**caractérisé par** des baguettes de remplissage (19) insérées dans le profilé du bord supérieur (5), qui recouvrent en nappe le bord supérieur (5) sur toute sa largeur.

6. Conteneur selon la revendication 4 ou la revendication 5,
**caractérisé en ce que** les baguettes de remplissage (15 a, 15 b, 19) sont placées avec un enclenchement dans le bord supérieur (5).

7. Conteneur selon l'une quelconque des revendications 4 à 6,
**caractérisé en ce qu'**au moins un moyen d'enclenchement (18, 21) de la baguette de remplissage (15 a, 15 b, 19) s'engage dans un orifice d'enclenchement (13) continu vers l'extérieur du bord supérieur (5).
